# EUROPÄISCHE PATENTSCHRIFT

(11) **EP 2 865 854 B1**
(45) Veröffentlichungstag und Bekanntmachung des Hinweises auf die Patenterteilung: **18.08.2021**
(21) Anmeldenummer: 13189918.9
(22) Anmeldetag: 23.10.2013
(51) Int. Cl.: F01K 13/02, F01K 25/08

(54) **Vorrichtung und Verfahren zum zuverlässigen Starten von ORC Systemen**
Device and method for reliable starting of ORC systems
Dispositif et procédé de démarrage fiable de systèmes ORC

(43) Veröffentlichungstag der Anmeldung: 29.04.2015
(73) Patentinhaber: Orcan Energy AG, 81379 München (DE)
(72) Erfinder: Aumann, Richard, 80807 München (DE); Celik, Asim, 81671 München (DE); Grill, Andreas, 81667 München (DE); Springer, Jens-Patrick, 81371 München (DE); Walter, Daniela, 85635 Aying (DE); Schuster, Andreas, 86874 Tussenhausen (DE)
(74) Vertreter: Grünecker Patent- und Rechtsanwälte PartG mbB

(56) Entgegenhaltungen:
- WO-A1-2010/029905
- WO-A2-2006/131759
- WO-A2-2008/031716
- WO-A2-2011/057724
- WO-A2-2012/021881
- FR-A1- 2 985 767
- None

## Beschreibung

### Gebiet der Erfindung

Die Erfindung betrifft eine thermodynamische Kreisprozessvorrichtung, insbesondere eine Organic-Rankine-Cycle-Vorrichtung, umfassend: ein Arbeitsmedium; einen Verdampfer zum Verdampfen des Arbeitsmediums; eine Expansionsmaschine zum Erzeugen von mechanischer Energie unter Entspannung des verdampften Arbeitsmediums; einen Kondensator zum Kondensieren und möglichen Unterkühlen des Arbeitsmediums, insbesondere des in der Expansionsmaschine entspannten Arbeitsmediums; und eine Pumpe zum Pumpen des kondensierten Arbeitsmediums zum Verdampfer im Betrieb der thermodynamischen Kreisprozessvorrichtung. Die Erfindung betrifft weiterhin ein Verfahren zum Starten einer derartigen thermodynamischen Kreisprozessvorrichtung.

### Stand der Technik

Ein ORC System besteht aus den folgenden Hauptkomponenten: Eine Speisepumpe, die das flüssige Arbeitsmedium unter großer Druckerhöhung zum Verdampfer fördert, ein Verdampfer in dem das Arbeitsmedium verdampft wird, eine Expansionsmaschine, in welcher der unter hohem Druck stehende Dampf entspannt wird und dabei mechanische Energie erzeugt wird, welche über einen Generator zu elektrischer Energie gewandelt werden kann, und einem Kondensator, in dem der Niederdruckdampf aus der Expansionsmaschine verflüssigt wird. Aus dem Kondensator gelangt das flüssige Arbeitsmedium über einen möglichen Vorratsbehälter (Speisebehälter) und eine Saugleitung wieder zur Speisepumpe des Systems.

Beim Startvorgang soll das Arbeitsmedium möglichst in ausreichender Menge in der Saugleitung der Pumpe, oder auch dem Speisebehälter vorliegen, so dass während des gesamten Starts die Pumpe ausreichend Medium zur Verfügung hat.

Eine zweite Bedingung für die störungsfreie Förderung von Arbeitsmedium durch die Pumpe ist eine ausreichende Vorlaufhöhe des an der Pumpe anliegenden Fluids (Arbeitsmediums). Die Vorlaufhöhe (NPSH) ist ein Parameter, der neben der geodätischen Vorlaufhöhe auch vom thermodynamischen Zustand des Arbeitsmediums beeinflusst wird, was wie folgt erklärt werden kann. Ist die Unterkühlung (der Abstand zum Siedepunkt) des Fluids am Eintritt der Pumpe nicht ausreichend hoch, kann es zur kurzzeitigen Verdampfung des Fluids am Pumpeneintritt kommen. Dieses Phänomen kann zu Schäden an der Pumpe und zum teilweisen oder vollständigen Erliegen des Förderstromes führen. Man spricht von Kavitation. Der Abstand zum Siededruck des Fluids am Eintritt der Pumpe wird als Vorlaufhöhe bezeichnet. Ein Parameter zur Quantifizierung dafür ist der NPSH-Wert (Net Positive Suction Head). Hierbei wird zwischen benötigter, pumpenspezifischer (NPSHᵣ) und anliegender (NPSHₐ) Vorlaufhöhe unterschieden, wobei der anliegende NPSHₐ-Wert von mehreren anlagen- und betriebsspezifischen Parametern (Temperatur, Druck aufgrund von geodätischer Vorlaufhöhe, Sättigungsdruck, Inertgaspartialdruck, wobei der Inertgaspartialdruck ein zusätzlicher Partialdruck eines nicht-kondensierenden Gases ist, das zusätzlich im Kreislauf vorliegen kann) abhängig ist. Für einen sicheren Betrieb der Pumpe muss der anliegende NPSHₐ-Wert immer über dem benötigten NPSHᵣ-Wert liegen.

Speziell für Kreislaufsysteme wie einem ORC stellt Kavitation eine Herausforderung dar. Hier muss flüssiges Kondensat mit geringem oder sogar keinem Abstand zum Siedepunkt und folglich geringem anliegendem NPSHₐ-Wert gepumpt werden. Da der benötigte NPSHᵣ-Wert durch die Pumpenkonstruktion festgelegt ist, kann dieser nur begrenzt beeinflusst werden und es muss prozesstechnisch zu jedem Betriebszeitpunkt sichergestellt werden, dass der anliegende NPSHₐ-Wert nicht den benötigten Wert unterschreitet.

Wird ein ORC System heruntergefahren z.B. durch Wegfall / Abstellen der Wärmequelle oder durch ein Notabfahren des Systems, kann es zu einer unkontrollierten Verteilung von Arbeitsmedium im System kommen (z.B. in Expansionsmaschine, horizontalen Rohren oder Flüssigkeitssäcken), wobei das Arbeitsmedium nicht zum Speisebehälter fließt. Das kann dazu führen, dass nicht ausreichend Arbeitsmedium für die Speisepumpe für den gesamten Anfahrvorgang zur Verfügung steht. Der Anfahrvorgang umfasst das Füllen des Verdampfers, Verdampfen von Arbeitsmedium und dabei Aufbau von Druck, Starten der Expansionsmaschine und Beginn der Kondensation und damit Rückfluss von Arbeitsmedium zur Speisepumpe.

Die ungünstige Verteilung von Arbeitsmedium und das damit verbundene schwierige oder sogar nicht mögliche Anfahren ist ein bekanntes Problem, wofür es nach dem Stand der Technik verschiedene Lösungsvorschläge gibt. In EP 2 613 025 A1 (System and methods for cold startup of rankine cycle devices) wird eine geordnete Verteilung des Arbeitsmediums durch ein schlagartiges Öffnen eines Ventils und ein "Freispülen" von Anlagenteilen mit Ansammlungen von flüssigem Arbeitsmedium vorgeschlagen. Hierzu werden allerdings ein oder mehrere Ventile als zusätzliche Komponenten benötigt. In EP 2 345 797 A2 (Fluid feedback pump to improve cold start performance of organic rankine cycle plants) wird das Arbeitsmedium mittels zusätzlicher Pumpen an die richtigen Stellen des Systems gepumpt. Auch hier sind zusätzliche Komponenten in Form von Pumpen notwendig um einen zuverlässigen Start des Systems zu garantieren.

Der Stand der Technik lehrt weiterhin, dass Dampfleitungen stets fallend zum Kondensator / Speisebehälter zu verlegen sind. Dies bedeutet, dass der Verdampfer an der höchsten Stelle untergebracht werden muss und im Stillstand Kondensat über den Kondensator in Richtung Speisebehälter fließt. Dies ist aber bei der kompakten Bauweise von ORC-Systemen nur schwer oder gar nicht zu realisieren, insbesondere wenn eine maximale Bauhöhe eingehalten werden soll. Selbst wenn der Verdampfer an der höchsten Stelle untergebracht wird, was das automatische Sammeln des Arbeitsmediums im Kondensator / Speisebehälter zur Folge hätte, würde das Problem von Systemzuständen mit nicht ausreichender anliegender Vorlaufhöhe NPSHₐ wie oben beschrieben nicht behoben.

Durch die beiden aufgeführten Offenbarungen aus dem Stand der Technik kann aber ein weiteres Problem nicht gelöst werden: Beim Anfahren des ORC-Systems kann es zu einer Situation kommen, in der die Speisepumpe und ggf. auch deren Zuleitung eine höhere Temperatur aufweisen als das angesaugte Arbeitsmedium aus dem Kondensator oder als das gerade im Kondensator kondensierende Arbeitsmedium. Der Kondensator, der im Kreislauf als Wärmesenke dient, kann im Stillstand zur kältesten Stelle im System werden, z.B. bei Außenaufstellung des externen Kondensators an Luft bei kalten Außentemperaturen und einer sich in einem Maschinengehäuse/- gebäude befindlichen Pumpe, welche auf eine im Vergleich zur Außentemperatur höheren Temperatur temperiert ist. Aufgrund der im Kondensator großen vorhandenen Wärmeüberträgerflächen oder aufgrund der Verweilzeit des Mediums im Kondensator kann die Pumpe selbst bei gleichen Umgebungstemperaturen von Pumpe und Kondensator zeitweise höher temperiert sein als der Kondensator. Somit gibt es also eine Temperaturzunahme vom Kondensator zur Speisepumpe und diese verringert die anliegende Vorlaufhöhe am Pumpeneinlass (NPSHₐ). Als Folge kavitiert die Pumpe und es wird kein Arbeitsmedium gefördert. Dies verhindert einen Start des Systems und kann zu Schädigungen an der Pumpe führen. Selbst nach einem Temperaturausgleich von Speisepumpe, Zuleitung und Kondensator kann, besonders bei kompakt aufgebauten Systemen ohne große Höhendifferenzen und damit geodätischer Vorlaufhöhe, die dann anliegende Vorlaufhöhe NPSHₐ geringer sein als die notwendige Vorlaufhöhe NPSHᵣ, was wiederum Kavitation zur Folge hat.

Das Problem der Kavitation bei ORC Anlagen ist bekannt und kann gemäß der Offenbarung in DE 10 2009 053 390 B3 z.B. durch Zugabe von Inertgas in einen Speisebehälter / Kondensator gelöst werden.

Das Dokument FR 2 985 767 A1 offenbart eine Steuervorrichtung für ein System mit einem Rankine-Zyklus. WO 2011/057724 A2 offenbart eine thermodynamische Maschine sowie ein Verfahren zu deren Betrieb. WO 2008/031716 A2 offenbart einen Dampfkreisprozess mit verbesserter Energieausnutzung. WO 2012/021881 A1 offenbart die Drucksteuerung eines Kondensators in einem Rankine-Zyklus, insbesondere in einem ORC. WO 2006/131759 A2 offenbart die Schmierung eines Expanders, wobei die flüssige Phase des Arbeitsfluids ein Schmiermittel enthält. WO 2010/029905 A1 offenbart eine Vorrichtung zur Nutzung von Abwärme mithilfe eines Rankine-Zyklus.

Zusammenfassend kann Folgendes als Motivation für die vorliegende Erfindung festgehalten werden. Zum sicheren Anfahren eines ORC-Systems muss ausreichend Arbeitsmedium mit einer ausreichenden Vorlaufhöhe an der Speisepumpe des Systems vorliegen. In einem ORC Kreislauf kann sich im Stillstand oder bei schlecht kontrolliertem Herunterfahren des Systems eine Fehlverteilung von flüssigem Arbeitsmedium ergeben, was ein Anfahren auf Grund von fehlendem Medium vor der Speisepumpe verhindert. Außerdem kann sich eine nachteilige Temperaturverteilung im Arbeitsmedienkreis einstellen, z.B. könnte das Arbeitsmedium im Vorlagebereich der Speisepumpe wärmer sein als an der kältesten Stelle im System. Durch die in diesem Zustand geringe an der Pumpe anliegende Vorlaufhöhe kann es zur Kavitation der Pumpe kommen. Dies verhindert einen zuverlässigen Start des Systems. Bei kälterer Witterung kann außerdem ein kalter Systemzustand das Anfahren der Anlage verhindern. Beispielsweise kann es zu einer Viskositätssteigerung des Arbeitsmediums oder eines weiteren im Kreislauf vorhandenen Mediums, wie z.B. ein Schmiermittel, kommen, was ein Fördern des Mediums durch die Speisepumpe beeinträchtigen kann.

### Beschreibung der Erfindung

Aufgabe der Erfindung ist es, die oben beschriebenen Nachteile zumindest teilweise zu überwinden.

Diese Aufgabe wird gelöst durch eine Vorrichtung nach Anspruch 1.

Vorteilhaft ist dabei, dass eine zum störungsfreien Starten der Pumpe hinreichende Vorlaufhöhe beim Anfahren der thermodynamischen Kreisprozessvorrichtung bereitgestellt wird. Der geschlossene Kreislauf (wobei im Stillstand Absperreinrichtungen, welche die Zirkulation hindern könnten, nicht geschlossen sind) ist in der Art konstruiert sind, dass das im Kreislauf befindliche Fluid durch Gravitationskräfte ohne zusätzlichen Antrieb zum Verdampfer strömt. Beim Start des Systems aus dem Stillstand wird der Verdampfer mit Wärme beaufschlagt, so dass dieser die wärmste Komponente im System ist. Das darin befindliche Arbeitsmedium wird verdampft und möglicherweise auch überhitzt und der entstandene Dampf heizt alle über dem Verdampfer liegenden Anlagenteile. Sollte sich in anderen Anlagenteilen (z.B. in Expansionsmaschine, horizontalen Rohren oder Flüssigkeitssäcken) flüssiges Medium angesammelt haben, wird dieses durch die Erwärmung verdampft und kondensiert anschließend an der kältesten Stelle der Anlage. Die kälteste Stelle im System ist im Normalfall der Kondensator. Sollte dies im Stillstand nicht der Fall sein, kann der Kondensator über eine Regelung der Wärmesenke als kälteste Stelle eingestellt werden (z.B. Start der Kühlung am Kondensator). Vom Kondensator aus strömt das Arbeitsmedium als Vorlage zur Speisepumpe. Die geometrische Anordnung wird so gewählt (Höhenunterschied), dass das Kondensat durch Schwerkraft zum Verdampfer fließen kann (Dichteunterschied zwischen Dampf und Flüssigkeit). Es entsteht ein Naturumlauf, der eine selbständige Ordnung des flüssigen Arbeitsmediums einstellt. Das bedeutet, dass flüssiges Arbeitsmedium im tiefliegenden Anlagenteil (u.a. vor der Pumpe) gesammelt wird, und dass vor einem Start der Pumpe ausreichend Arbeitsmedium mit hinreichender Vorlaufhöhe vor der Pumpe vorhanden ist.

Ein gegenüber dem Kondensator tiefliegender Verdampfer und ggf. auch tiefer liegende Rohrleitungen stellen eine Möglichkeit dar, dass das im Kreislauf befindliche Fluid durch Gravitationskräfte ohne zusätzlichen Antrieb zum Verdampfer strömt.

Eine Weiterbildung besteht darin, dass der geschlossene Kreislauf zwischen Kondensator und Verdampfer auch die nichtgestartete Pumpe umfasst und/oder wobei der geschlossene Kreislauf zwischen Verdampfer und Kondensator auch die Expansionsmaschine umfasst. Auf diese Weise kann bei im Stillstand fluiddurchlässigen Bauformen der Pumpe das Arbeitsmedium im Kreislauf auch durch die Pumpe strömen, ohne dass diese gestartet ist.

Nach einer anderen Weiterbildung kann sich die Pumpe in einer geringeren Höhe als der Verdampfer befinden. Somit kann die Vorlaufhöhe weiter gesteigert werden.

Eine andere Weiterbildung besteht darin, dass die thermodynamische Kreisprozessvorrichtung weiterhin ein Bypassventil zur Umgehung der Expansionsmaschine im Kreislauf umfassen kann.

Gemäß einer anderen Weiterbildung kann die thermodynamische Kreisprozessvorrichtung weiterhin einen Speisebehälter zum Sammeln des kondensierten Arbeitsmediums umfassen, wobei der Speisebehälter im geschlossenen Kreislauf zwischen Kondensator und Verdampfer, insbesondere zwischen Kondensator und Pumpe angeordnet ist.

Eine andere Weiterbildung besteht darin, dass weiterhin wenigstens ein Sensor zum Messen der Vorlaufhöhe des Arbeitsmediums vor der Pumpe, insbesondere ein Sensor zum Messen des Drucks des Arbeitsmediums und/oder ein Sensor zum Messen der Temperatur des Arbeitsmediums vorgesehen sein können.

Nach einer anderen Weiterbildung kann die thermodynamische Kreisprozessvorrichtung weiterhin ein Bypassventil zur Umgehung der Pumpe im Kreislauf umfassen.

Gemäß einer anderen Weiterbildung kann die thermodynamische Kreisprozessvorrichtung weiterhin einen Rekuperator zum Übertragen von Wärmeenergie von dem entspannten Arbeitsmedium auf das zwischen Pumpe und Verdampfer gepumpte Arbeitsmediums im Betrieb der thermodynamischen Kreisprozessvorrichtung umfassen, wobei der Rekuperator zwischen Expansionsmaschine und Kondensator angeordnet ist; und ein Bypassventil zum Überbrücken des Rekuperators im Kreislauf, wobei das Bypassventil zum Überbrücken des Rekuperators insbesondere auch das Bypassventil zur Umgehung der Pumpe sein kann.

Wenn ein Rekuperator eingesetzt wird, und beispielsweise die Rohrleitung zwischen Pumpe und Verdampfer über den Rekuperator läuft, um das darin gepumpte Arbeitsmedium im Betrieb (Normalbetrieb) der thermodynamischen Kreisprozessvorrichtung mit Wärme aus dem entspannten verdampften Arbeitsmedium nach der Expansionsmaschine und vor dem Kondensator vorzuwärmen, so muss zum erfindungsgemäßen Starten der Kreisprozessvorrichtung ein Bypassventil zum Überbrücken des Rekuperators vorgesehen sein, weil ansonsten durch den Rekuperator, der höher als der Verdampfer angeordnet ist, kein Naturumlauf erfolgen kann.

Die oben genannte Aufgabe wird weiterhin gelöst durch ein Verfahren nach Anspruch 9.

Das erfindungsgemäße Verfahren zum Starten einer erfindungsgemäßen thermodynamischen Kreisprozessvorrichtung oder einer deren Weiterbildungen umfasst die folgenden Schritte: Beaufschlagen des Verdampfers mit Wärme und Verdampfen des Arbeitsmediums im Verdampfer, optional zusätzlich auch Überhitzen des Arbeitsmediums im Verdampfer, wodurch Arbeitsmedium zum Kondensator strömt; Kondensieren des Arbeitsmediums im Kondensator; Starten der Pumpe bei Erreichen oder Überschreiten einer vorbestimmten Net Positive Suction Head-Vorlaufhöhe des Arbeitsmediums an der Pumpe.

Das erfindungsgemäße Verfahren hat die Vorteile, die bereits im Zusammenhang mit der erfindungsgemäßen Vorrichtung beschrieben worden sind.

Das erfindungsgemäße Verfahren kann dahingehen weitergebildet werden, dass das Starten der Pumpe nach Erreichen oder Überschreiten einer gemessenen Vorlaufhöhe erfolgt oder nach einer vorbestimmten Zeit nach dem Beginn des Beaufschlagens des Verdampfers mit Wärme erfolgen kann.

Nach einer anderen Weiterbildung kann das Verfahren die folgenden weiteren Schritte umfassen: Einstellen der Kondensationstemperatur auf einen ersten Temperaturwert; und Einstellen der Kondensationstemperatur auf einen zweiten Temperaturwert nachdem das kondensierte Arbeitsmedium mit dem ersten Temperaturwert die Pumpe erreicht hat; wobei der zweite Temperaturwert größer als der erste Temperaturwert ist. Die kälteste Stelle im System ist im Normalfall der Kondensator. Sollte dies im Stillstand nicht der Fall sein, kann der Kondensator auf diese Weise z.B. über eine Regelung der Wärmesenke als kälteste Stelle eingestellt werden (z.B. Start der Kühlung am Kondensator).

Gemäß einer anderen Weiterbildung kann das Einstellen der Kondensationstemperatur auf einen zweiten Temperaturwert durch eine Absenkung der Drehzahl eines Kondensatorlüfters und/oder durch Absenkung eines Kühlwassermassenstroms oder des Luftmassenstroms und/oder durch eine Temperaturerhöhung des Kühlwassermassenstroms oder des Luftmassenstroms durch den Kondensator erfolgen. Es können alternativ oder zusätzlich auch weitere Maßnahmen, wie z.B. das Schließen von Jalousien oder Klappen des Kondensators zu einer Erhöhung der Kondensationstemperatur führen.

Eine andere Weiterbildung besteht darin, dass die weiteren Schritte Öffnen des Expansionsmaschinen-Bypassventils vor oder zeitgleich mit dem Beaufschlagen des Verdampfers mit Wärme oder Öffnen des Expansionsmaschinen-Bypassventils eine vorbestimmte erste Zeitdauer nach dem Beaufschlagen des Verdampfers mit Wärme oder nach Erreichen eines vorbestimmten ersten Drucks an der Expansionsmaschine; und Schließen des Expansionsmaschinen-Bypassventils nach oder zeitgleich mit dem Start der Pumpe oder Schließen des Expansionsmaschinen-Bypassventils eine vorbestimmte zweite Zeitdauer vor dem Start der Pumpe oder nach Erreichen eines vorbestimmten zweiten Drucks an der Expansionsmaschine vorgesehen sein können.

Nach einer anderen Weiterbildung können die folgenden weiteren Schritte vorgesehen sein: Öffnen des Pumpen-Bypassventils und/oder Rekuperator-Bypassventils vor, während oder eine vorbestimmte dritte Zeitdauer nach dem Beaufschlagen des Verdampfers mit Wärme; und Schließen des Pumpen-Bypassventils und/oder Rekuperator-Bypassventils nach, während oder eine vorbestimmte vierte Zeitdauer vor dem Start der Pumpe.

Die genannten Weiterbildungen können einzeln eingesetzt oder geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Figur 1: zeigt die Höhenanordnung in einer thermodynamischen Kreisprozessvorrichtung, insbesondere in einem ORC-System, gemäß der vorliegenden Erfindung.
- Figur 2: zeigt eine Ausführungsform mit kombinierbaren vorteilhaften Weiterbildungen der thermodynamischen Kreisprozessvorrichtung gemäß Figur 1.
- Figur 3: zeigt eine andere Ausführungsform der erfindungsgemäßen thermodynamischen Kreisprozessvorrichtung.

### Ausführungsformen

Figur 1 zeigt eine thermodynamische Kreisprozessvorrichtung, insbesondere ein ORC-System und die höhengeordnete Anordnung der Hauptkomponenten. Das System umfasst eine Speisepumpe 1, die das flüssige Arbeitsmedium unter großer Druckerhöhung zu einem Verdampfer 2 fördert, in dem das Arbeitsmedium verdampft wird, eine Expansionsmaschine 3, in welcher der unter hohem Druck stehende Dampf entspannt wird und dabei mechanische Energie erzeugt wird. Diese kann beispielsweise über einen Generator G in elektrische Energie gewandelt werden. Aus dem Kondensator 4, in dem der Niederdruckdampf aus der Expansionsmaschine 3 verflüssigt wird, gelangt das flüssige Arbeitsmedium über einen möglichen (optionalen) Vorratsbehälter (Speisebehälter) und eine Saugleitung wieder zur Speisepumpe 1 des Systems.

Im Folgenden wird eine Beschreibung des Anfahrvorgangs gegeben und die Problemlösung durch die beschriebene Anordnung dargelegt.

Automatische Ordnung des flüssigen Arbeitsmediums: Die Anlage soll aus dem Stillstand anfahren. Zunächst wird der Verdampfer mit Wärme beaufschlagt (Sollte die Wärme nicht ungesteuert z.B. durch dauerhafte Durchströmung mit einem Wärmeträgermedium am Verdampfer anliegen, muss diese zugeschaltet werden). Im Verdampfer bildet sich Dampf, der die Anlagenkomponenten erwärmt, in anderen Anlagenteilen (z.B. in Expansionsmaschine, horizontalen Rohren oder Flüssigkeitssäcken) flüssig lagerndes Arbeitsmedium verdampft und mit diesen zusammen zum Kondensator strömt und dort nach einiger Zeit verflüssigt wird. Es passiert somit eine Fluidverlagerung vom Verdampfer zum Kondensator. Dies führt zu einem Anstieg des Fluidspiegels auf der Kondensatorseite, was wiederum zu einem Druckgradienten von der kalten Kondensatorseite zur warmen Verdampferseite führt. Durch die beschriebene Verbindung (ohne geschlossene Absperreinrichtungen) wird eine Strömung erzeugt, die Medium aus dem Kondensator über die Pumpe zum Verdampfer strömen lässt. Die Strecke muss dabei so konzipiert sein, dass sich die Strömung allein durch die Schwerkraft einstellt. Es müssen hierfür die Druckverluste der verbauten Komponenten oder Öffnungsdrücke verbauter Ventile beachtet werden.

Erzeugung von Vorlaufhöhe und Systemstart: Die geordnete Verteilung von flüssigem Medium (wie oben beschrieben) und sammeln einer ausreichende Menge an Arbeitsmedium vor der Pumpe garantiert allerdings noch nicht, dass das Medium mit ausreichender Vorlaufhöhe (NPSHₐ) an der Pumpe anliegt um den Start der Pumpe zu ermöglichen. Um eine ausreichende Vorlaufhöhe herzustellen, kann folgendermaßen vorgegangen werden. Durch eine Kühlung des Kondensators (durch eine Wärmesenke wie z.B. Umgebungsluft oder Kühlwasser) wird zunächst die Kondensationstemperatur und folglich der Druck im Kondensator verringert. Kondensat mit geringer Temperatur strömt aus dem Kondensator in den Speisebehälter (falls vorhanden) und folgend in die Zuleitung zur Pumpe. Nach einiger Zeit erreicht das Fluid mit der sich einstellenden niedrigen Kondensationstemperatur durch den Naturumlauf die Pumpe. Nun wird, z.B. durch eine Regelung der Wärmesenke, die Temperatur im Kondensator angehoben womit auch der Druck im Kondensator steigt. Dies kann z.B. durch eine Absenkung der Drehzahl eines Kondensatorlüfters und/oder durch Absenkung eines Kühlwassermassenstroms oder des Luftmassenstroms und/oder durch eine Temperaturerhöhung des Kühlwassermassenstroms oder des Luftmassenstroms durch den Kondensator erfolgen. Durch das kältere, an der Pumpe anliegende Fluid, und dem gestiegenen Druck im Kondensator, erhöht sich die anliegende Vorlaufhöhe an der Pumpe. Nach Überschreitung eines Grenzwertes der Vorlaufhöhe (NPSHₐ>NPSHᵣ) oder nach einer gewissen, erfahrungsbasierten Zeit, kann die Pumpe gestartet werden um den regulären Anfahrprozess des ORC-Systems zu beginnen.

Der Stand der Technik lehrt im Gegensatz dazu (wie oben dargelegt), dass Dampfleitungen stets fallend zum Kondensator / Speisebehälter zu verlegen sind.

Die Vorrichtung nach Figur 2 umfasst zur Verbesserung der in Figur 1 dargestellten Anordnung zusätzliche Komponenten. Diese und deren Funktion werden anhand von im Folgenden beschrieben.

Komponente 5 bezeichnet ein Bypassventil an der Expansionsmaschine 3. Dieses Bypassventil 5 über die Expansionsmaschine ermöglicht z.B. bei volumetrischen Expansionsmaschinen, dass eine ausreichende Menge vom im Verdampfer erzeugten Dampf zum Kondensator 4 strömen kann. Das Bypassventil kann außerdem als Not-Abfahrventil dienen, das im Gefahrenfall eine schnelle Entspannung des Hochdruckdampfes vor der Expansionsmaschine ermöglicht. Das Bypassventil kann z.B. als stromlos geöffnetes Magnetventil ausgeführt werden. Im Falle des Anfahrens mit der beschriebenen Anordnung der Komponenten bleibt das Ventil geöffnet und ermöglicht somit den natürlichen Umlauf des Arbeitsmediums. Das Ventil wird für die beschriebene Funktion benötigt, wenn die Arbeitsmedienmenge über eine stillstehende (oder auch drehende) Expansionsmaschine nicht für die angestrebte natürliche Umwälzung des Fluids ausreicht.

Die Komponente 6 bezeichnet einen Speisebehälter. Der Speisebehälter kann benötigt werden um in jedem Betriebszustand ausreichend Arbeitsmedium an der Speisepumpe anliegend zur Verfügung zu stellen. Er puffert die Gesamtmenge Arbeitsmedium und verhindert somit den Stillstand der Anlage bei Verlust von Arbeitsmedium, Ungleichverteilung von Arbeitsmedium, unterschiedlichen Dampfdichten und damit Dampfmassen bei Betrieb und Stillstand oder ungenauer Befüllung des Systems. In Verbindung mit der Benutzung mit Inertgas fällt dem Behälter eine weitere Funktion zu. Er erhöht das Gasvolumen im System. Damit kann die Vorlaufhöhe über alle Betriebszustände hinweg relativ konstant gehalten werden (siehe dazu auch die Offenbarung in DE 10 2009 053 390 B3). Bei Verwendung von Inertgas zur Verhinderung von Kavitation ergibt sich ein weiterer Vorteil durch die beschriebene Anordnung im Naturumlauf. Eine stetige Umwälzung von Arbeitsmedium, die alleine durch den Temperaturunterschied und den daraus resultierenden Druckunterschied zwischen Verdampfer und Kondensator hervorgerufen wird und unabhängig vom Betrieb der Speisepumpe ist, sorgt dafür, dass sich das im Kreislauf befindliche Inertgas automatisch im Kondensator und Speisebehälter sammelt. Wie in DE 10 2009 053 390 B3 beschrieben, erhöht das Inertgas, das im Speisebehälter vorliegt, aufgrund seines konzentrationsabhängigen Partialdrucks die Vorlaufhöhe zur Pumpe. Da sich das Inertgas im Stillstand durch Diffusion in der gesamten Anlage verteilt und somit der Partialdruck im Speisebehälter sinkt, kann ohne eine Konzentration des Inertgases im Speisebehälter durch z.B. den beschriebenen Naturumlauf ein kavitationsfreies Anfahren der Pumpe aus dem Stillstand nicht immer gewährleistet werden. Dies muss durch eine größere Inertgasmenge und / oder einen größeren Speisebehälter mit größerem Dampfvolumen kompensiert werden, so dass das System auch aus dem Stillstand sicher angefahren werden kann. Die nötige Inertgasmenge kann durch das beschriebene Verfahren verringert werden, was zu einer steigenden Druckdifferenz an der Expansionsmaschine und einer höheren erzeugten Leistung führt (Steigerung der Systemeffizienz).

Die Komponente 7 bezeichnet Sensoren zur Messung der anliegenden Vorlaufhöhe (NPSHₐ). Durch eine mögliche Anbringung von Sensoren (hier z.B. Druck P und Temperatur T) kann die Vorlaufhöhe (NPSHₐ) bestimmt werden. Dies kann als Startkriterium für den Start der Pumpe beim beschriebenen Anfahrvorgang des Systems dienen.

Die Komponente 8 bezeichnet ein Bypassventil um die Speisepumpe. Dieses Ventil 8 zur Umgehung der Speisepumpe kann im beschriebenen Fall verwendet werden, um eine ausreichende Strömung von flüssigem Arbeitsmedium vom Kondensator zum Verdampfer zu gewährleisten. Dies wird beispielsweise notwendig, wenn die Speisepumpe auf Grund ihrer Konstruktion / Bauform (z.B. Verdrängerpumpe) im Stillstand undurchlässig für Medium ist. Ein weiterer Grund könnte die große zu überwindende Höhendifferenz in der Pumpe (z.B. in vertikalen mehrstufigen Kreiselpumpen) sein, welche eine natürliche Strömung verhindert. Das Bypassventil kann schaltbar oder regelbar gestaltet werden. Außerdem kann es als federbelastetes Ventil mit einstellbaren oder festen Öffnungs- und Schließdrücken ausgeführt werden. Das Ventil öffnet somit erst bei einer gewissen anliegenden Druckdifferenz zwischen Saug- und Druckseite der Pumpe und bleibt im Betrieb der Anlage geschlossen oder das Ventil ist bis zu einer gewissen Druckdifferenz zwischen Druck- und Saugseite geöffnet und schließt automatisch bei Betrieb ab dieser gewissen Druckdifferenz zwischen Druck- und Saugseite. Die Druckdifferenz zum Öffnen des Ventils muss so klein sein, dass eine natürliche Umwälzung möglich ist. Außerdem kann das Ventil als Sicherheitsventil im Gefahrenfall dienen. Durch das schnelle Öffnen des Ventils im Gefahrenfall kann Medium aus dem Verdampfer in Richtung Kondensator fließen. Dies verhindert einen übermäßigen Druckanstieg im Verdampfer durch weiteres Verdampfen von Arbeitsmedium. Um Zurückströmen von Arbeitsmedium vom Verdampfer zur Pumpe in gewissen Betriebspunkten zu verhindern, beispielsweise zum Schutz der Pumpe vor heißem Arbeitsmedium, kann zudem ein Rückschlagventil (nicht in Zeichnung dargestellt) stromabwärts der Pumpe eingesetzt werden.

In Figur 3 ist eine Ausführungsform der thermodynamischen Kreisprozessvorrichtung mit einem Rekuperator 9 dargestellt. Der Rekuperator 9 dient zum Übertragen von Wärmeenergie von dem entspannten Arbeitsmedium auf das zwischen Pumpe 1 und Verdampfer 2 gepumpte Arbeitsmedium im Betrieb der thermodynamischen Kreisprozessvorrichtung, wobei der Rekuperator 9 zwischen Expansionsmaschine 3 und Kondensator 4 angeordnet ist. Weiterhin ist ein Bypassventil 8 zum Überbrücken des Rekuperators 9 im Kreislauf vorgesehen, wobei das Bypassventil 8 zum Überbrücken des Rekuperators 9 hier gleichzeitig auch das Bypassventil 8 zur Umgehung der Pumpe 1 ist. Wenn die Rohrleitung zwischen Pumpe 1 und Verdampfer 2 über den Rekuperator 9 läuft, um das darin gepumpte Arbeitsmedium im Normalbetrieb der thermodynamischen Kreisprozessvorrichtung mit Wärme aus dem entspannten verdampften Arbeitsmedium zwischen der Expansionsmaschine 3 und dem Kondensator 4 vorzuwärmen, so muss zum erfindungsgemäßen Starten der Kreisprozessvorrichtung das Bypassventil 8 zum Überbrücken des Rekuperators 9 geöffnet sein, weil durch den Rekuperator 9, der höher als der Verdampfer 2 angeordnet ist, ansonsten kein Naturumlauf des Arbeitsmediums erfolgen kann.

Zusammenfassend ist festzustellen: Das erfindungsgemäße Verfahren sowie die erfindungsgemäße Vorrichtung (Höhenanordnung) stellen sicher, dass der ORC zuverlässig und schnell gestartet werden kann. Das Verfahren benötigt in der einfachen Anordnung keinerlei Sensoren oder Aktoren (z.B. Ventile) zum sicheren Start. Durch die automatische Verteilung des Arbeitsmediums im System kann im Vergleich zu anders angeordneten Systemen (z.B. mit erhöht angebrachten Verdampfer und tiefliegenden Kondensator oder Expansionsmaschine) die Gesamtmenge an Arbeitsmedium im System reduziert werden, da durch die antriebslose Ordnung von flüssigen Arbeitsmedium immer ausreichend Fluid in der Saugleitung der Pumpe vorliegt. Die automatische Aufheizung des Systems durch den Naturumlauf bei Wärmezufuhr sorgt für eine Vorwärmung der Komponenten. Bei kalter Witterung kann dies den Start des Systems beschleunigen und sich verlängernd auf die Lebensdauer der Komponenten auswirken. Das sichere, kavitationsfreie Anfahren der Anlage verhindert mögliche Schäden an der Pumpe, die durch eine (Teil-) Kavitation an der Pumpe auftreten können. Durch das Verfahren kann eine ausreichende Vorlaufhöhe für die Speisepumpe im Anfahrvorgang gewährleistet werden. Somit können andere Methoden, welche ansonsten zum Erzeugen einer Vorlaufhöhe nötig wären, wegfallen bzw. deren Auswirkung auf den Wirkungsgrad der Anlage können verringert werden. Da andere Methoden (z.B. Unterkühlung des Kondensats oder Inertgaszugabe) leistungsmindernd auswirken, führt die beschriebene Methode zum Anstieg der Gesamteffizienz des ORC Systems. Durch das beschriebene Verfahren kann die Füllmenge an Arbeitsmedium eingespart werden. Die Erfahrung zeigt, dass die Startfähigkeit von ORC-Systemen sonst nur durch große Mengen an Arbeitsmedium garantiert werden kann. Das Arbeitsmedium hat mit Preisen von 20-80 €/kg einen erheblichen Einfluss auf die Wirtschaftlichkeit von ORC-Systemen. Durch geringere Inhaltsmengen können außerdem vorgeschriebene Wartungsintervalle verlängert und der Wartungsaufwand reduziert werden (F-Gas Regulation) was zu deutlichen Kostensenkungen im Betrieb führen kann. Zu beachten ist jedoch, dass der Wärmeeintrag ins System nicht selbsthemmend - wie z.B. durch einen oben liegenden Verdampfer - gestoppt werden kann. Dies kann zwar ein Nachteil z.B. für Wartungstätigkeiten sein, wobei gegebenenfalls der Wärmeeintrag über andere, zusätzliche Maßnahmen verhindert werden muss.

Die dargestellten Ausführungsformen sind lediglich beispielhaft und der vollständige Umfang der vorliegenden Erfindung wird durch die Ansprüche definiert.

## Patentansprüche

1. Thermodynamische Kreisprozessvorrichtung, insbesondere eine Organic-Rankine-Cycle-Vorrichtung, umfassend:
ein Arbeitsmedium;
einen Verdampfer (2) zum Verdampfen und optional zusätzlichen Überhitzen des Arbeitsmediums;
eine Expansionsmaschine (3) zum Erzeugen von mechanischer Energie unter Entspannung des verdampften Arbeitsmediums;
einen Kondensator (4) zum Kondensieren und optional zusätzlichen Unterkühlen des Arbeitsmediums, insbesondere des in der Expansionsmaschine entspannten Arbeitsmediums; und
eine Pumpe (1) zum Pumpen des kondensierten Arbeitsmediums zum Verdampfer im Betrieb der thermodynamischen Kreisprozessvorrichtung;
wobei der Verdampfer (2) sich in einer geringeren Höhe als der Kondensator (4) befindet, so dass vor einem Starten der Pumpe (1) das kondensierte Arbeitsmedium vom Kondensator (4) durch Schwerkraft zum Verdampfer (2) fließen und das Arbeitsmedium in einem geschlossenen Kreislauf über den Verdampfer (2) und den Kondensator (4) umlaufen kann, wodurch wenigstens eine vorbestimmte Mindest-Vorlaufhöhe des flüssigen Arbeitsmediums an der Pumpe (1) bereit gestellt werden kann;
**dadurch gekennzeichnet, dass**
die thermodynamische Kreisprozessvorrichtung weiterhin dazu ausgebildet ist, die vorbestimmte Mindest-Vorlaufhöhe des flüssigen Arbeitsmediums an der Pumpe (1) bereitzustellen mittels:
einer Verringerung eines Drucks im Kondensator (4) durch Kühlung des Kondensators (4), und danach
einer Erhöhung des Drucks im Kondensator (4) mittels (i) Absenkung einer Drehzahl eines Lüfters des Kondensators (4) und/oder mittels (ii) Absenkung eines Kühlwassermassenstroms oder eines Luftmassenstroms durch den Kondensator (4) und/oder mittels (iii) einer Temperaturerhöhung des Kühlwassermassenstroms oder des Luftmassenstroms durch den Kondensator (4).

2. Thermodynamische Kreisprozessvorrichtung nach Anspruch 1, wobei der geschlossene Kreislauf zwischen Kondensator und Verdampfer auch die Pumpe umfasst und/oder wobei der geschlossene Kreislauf zwischen Verdampfer und Kondensator auch die Expansionsmaschine umfasst.

3. Thermodynamische Kreisprozessvorrichtung nach einem der Ansprüche 1 bis 2, wobei sich die Pumpe in einer geringeren Höhe als der Verdampfer befindet.

4. Thermodynamische Kreisprozessvorrichtung nach einem der Ansprüche 1 bis 3, weiterhin ein Bypassventil (5) zur Umgehung der Expansionsmaschine im Kreislauf umfassend.

5. Thermodynamische Kreisprozessvorrichtung nach einem der Ansprüche 1 bis 4, weiterhin einen Speisebehälter (6) zum Sammeln des kondensierten Arbeitsmediums umfassend, wobei der Speisebehälter im geschlossenen Kreislauf zwischen Kondensator und Verdampfer, insbesondere zwischen Kondensator und Pumpe angeordnet ist.

6. Thermodynamische Kreisprozessvorrichtung nach einem der Ansprüche 1 bis 5, weiterhin umfassend: wenigstens einen Sensor zum Messen der Vorlaufhöhe des Arbeitsmediums vor der Pumpe, insbesondere einen Sensor (7, P) zum Messen des Drucks des Arbeitsmediums und/oder einen Sensor (7, T) zum Messen der Temperatur des Arbeitsmediums.

7. Thermodynamische Kreisprozessvorrichtung nach einem der Ansprüche 1 bis 6, weiterhin ein Bypassventil (8) zur Umgehung der Pumpe im Kreislauf umfassend.

8. Thermodynamische Kreisprozessvorrichtung nach einem der Ansprüche 1 bis 7, weiterhin umfassend:
einen Rekuperator zum Übertragen von Wärmeenergie von dem entspannten Arbeitsmedium auf das zwischen Pumpe und Verdampfer gepumpte Arbeitsmediums im Betrieb der thermodynamischen Kreisprozessvorrichtung, wobei der Rekuperator zwischen Expansionsmaschine und Kondensator angeordnet ist; und
ein Bypassventil zum Überbrücken des Rekuperators im Kreislauf, wobei in Kombination mit Anspruch 7 das Bypassventil zum Überbrücken des Rekuperators insbesondere auch als Bypassventil zur Umgehung der Pumpe vorgesehen ist.

9. Verfahren zum Starten einer thermodynamischen Kreisprozessvorrichtung gemäß einem der Ansprüche 1 bis 8, wobei das Verfahren die folgenden Schritte umfasst:
Beaufschlagen des Verdampfers mit Wärme und Verdampfen des Arbeitsmediums im Verdampfer bei nichtgestarteter Pumpe, optional zusätzlich auch Überhitzen des Arbeitsmediums im Verdampfer, wodurch Arbeitsmedium zum Kondensator strömt;
Kondensieren des Arbeitsmediums im Kondensator bei nichtgestarteter Pumpe; und
Starten der Pumpe bei Erreichen oder Überschreiten einer vorbestimmten Net Positive Suction Head-Vorlaufhöhe des Arbeitsmediums an der Pumpe.

10. Verfahren nach Anspruch 9, wobei das Starten der Pumpe nach Erreichen oder Überschreiten einer gemessenen Vorlaufhöhe erfolgt oder nach einer vorbestimmten Zeit nach dem Beginn des Beaufschlagens des Verdampfers mit Wärme erfolgt.

11. Verfahren nach Anspruch 9 oder 10, mit den weiteren Schritten:
Einstellen der Kondensationstemperatur auf einen ersten Temperaturwert; und
Einstellen der Kondensationstemperatur auf einen zweiten Temperaturwert nachdem das kondensierte Arbeitsmedium mit dem ersten Temperaturwert die Pumpe erreicht hat;
wobei der zweite Temperaturwert größer als der erste Temperaturwert ist.

12. Verfahren nach Anspruch 11, wobei das Einstellen der Kondensationstemperatur auf einen zweiten Temperaturwert durch eine Absenkung der Drehzahl eines Kondensatorlüfters und/oder durch Absenkung eines Kühlwassermassenstroms oder des Luftmassenstroms und/oder durch eine Temperaturerhöhung des Kühlwassermassenstroms oder des Luftmassenstroms durch den Kondensator erfolgt.

13. Verfahren nach einem der Ansprüche 9 bis 12, mit den weiteren Schritten:
Öffnen des Expansionsmaschinen-Bypassventils vor oder zeitgleich mit dem Beaufschlagen des Verdampfers mit Wärme oder Öffnen des Expansionsmaschinen-Bypassventils eine vorbestimmte erste Zeitdauer nach dem Beaufschlagen des Verdampfers mit Wärme oder nach Erreichen eines vorbestimmten ersten Drucks an der Expansionsmaschine; und
Schließen des Expansionsmaschinen-Bypassventils nach oder zeitgleich mit dem Start der Pumpe oder Schließen des Expansionsmaschinen-Bypassventils eine vorbestimmte zweite Zeitdauer vor dem Start der Pumpe oder nach Erreichen eines vorbestimmten zweiten Drucks an der Expansionsmaschine.

14. Verfahren nach einem der Ansprüche 9 bis 13, mit den weiteren Schritten:
Öffnen des Pumpen-Bypassventils und/oder Rekuperator-Bypassventils vor, während oder eine vorbestimmte dritte Zeitdauer nach dem Beaufschlagen des Verdampfers mit Wärme; und
Schließen des Pumpen-Bypassventils und/oder Rekuperator-Bypassventils nach, während oder eine vorbestimmte vierte Zeitdauer vor dem Start der Pumpe.

## Claims

1. A thermodynamic cycle apparatus, in particular an organic Rankine cycle apparatus, comprising:
a working medium;
an evaporator (2) for evaporating and, optionally, additionally superheating the working medium;
an expansion machine (3) for generating mechanical energy while expanding the evaporated working medium;
a condenser (4) for condensing and, optionally, additionally subcooling the working medium, in particular the working medium expanded in the expansion machine; and
a pump (1) for pumping the condensed working medium to the condenser when the thermodynamic cycle apparatus is in operation;
wherein the evaporator (2) is located on a lower level than the condenser (4), such that, prior to starting the pump (1), the condensed working medium can flow from the condenser (4) to the evaporator (2) by force of gravity and the working medium can circulate in a closed circuit via the evaporator (2) and the condenser (4), whereby at least a predetermined minimum head height of the liquid working medium can be provided at the pump (1);
**characterized in that**
the thermodynamic cycle apparatus is further configured to provide the predetermined minimum head of the liquid working medium at the pump (1) by means of:
a reduction of a pressure in the condenser (4) by cooling the condenser (4), and thereafter
increasing the pressure in the condenser (4) by means of (i) lowering a speed of a fan of the condenser (4) and/or by means of (ii) reducing a cooling water mass flow or an air mass flow through the condenser (4) and/or by means of (iii) increasing a temperature of the cooling water mass flow or the air mass flow through the condenser (4).

2. The thermodynamic cycle apparatus according to claim 1, wherein the closed circuit between the condenser and the evaporator also comprises the pump and/or wherein the closed circuit between the evaporator and the condenser also comprises the expansion machine.

3. The thermodynamic cycle apparatus according to one of the claims 1 to 2, wherein the pump is located on a lower level than the evaporator.

4. The thermodynamic cycle apparatus according to one of the claims 1 to 3, further comprising a bypass valve (5) for bypassing the expansion machine in the circuit.

5. The thermodynamic cycle apparatus according to one of the claims 1 to 4, further comprising a feed tank (6) for collecting the condensed working medium, the feed tank being arranged in the closed circuit between the condenser and the evaporator, in particular between the condenser and the pump.

6. The thermodynamic cycle apparatus according to one of the claims 1 to 5, further comprising: at least one sensor for measuring the head height of the working medium upstream of the pump, in particular a sensor (7, P) for measuring the pressure of the working medium and/or a sensor (7, T) for measuring the temperature of the working medium.

7. The thermodynamic cycle apparatus according to one of the claims 1 to 6, further comprising a bypass valve (8) for bypassing the pump in the circuit.

8. The thermodynamic cycle apparatus according to one of the claims 1 to 7, further comprising:
a recuperator for transferring thermal energy from the expanded working medium to the working medium pumped between the pump and the evaporator when the thermodynamic cycle apparatus is in operation, the recuperator being arranged between the expansion machine and the condenser; and
a bypass valve for bridging the recuperator in the circuit, the bypass valve for bridging the recuperator being, in combination with claim 7, especially also provided as a bypass valve for bypassing the pump.

9. A method of starting a thermodynamic cycle apparatus according to one of the claims 1 to 8, the method comprising the following steps:
applying heat to the evaporator and evaporating the working medium in the evaporator, optionally, additionally superheating the working medium in the evaporator with non-started, whereby working medium is caused to flow to the condenser;
condensing the working medium in the condenser with non-started pump;
starting the pump when a predetermined Net Positive Suction Head height of the working medium at the pump is reached or exceeded.

10. The method according to claim 9, wherein the pump is started when a measured head height has been reached or exceeded, or when a predetermined period of time has elapsed after the beginning of the application of heat to the evaporator.

11. The method according to claim 9 or 10, comprising the following additional steps:
adjusting the condensation temperature to a first temperature value; and
adjusting the condensation temperature to a second temperature value, when the condensed working medium having the first temperature value has reached the pump;
wherein the second temperature value is higher than the first temperature value.

12. The method according to claim 11, wherein the adjustment of the condensation temperature to a second temperature value is effected by lowering the rotational speed of a condenser fan and/or by reducing a cooling water mass flow or the air mass flow and/or by increasing the temperature of the cooling water mass flow or of the air mass flow through the condenser.

13. The method according to one of the claims 9 to 12, comprising the following additional steps:
opening the expansion machine bypass valve prior to or simultaneously with the application of heat to the evaporator or opening the expansion machine bypass valve a predetermined first period of time after the application of heat to the evaporator or after a predetermined first pressure at the expansion machine has been reached; and
closing the expansion machine bypass valve after or simultaneously with the starting of the pump or closing the expansion machine bypass valve a predetermined second period of time prior to starting the pump or after a predetermined second pressure at the expansion machine has been reached.

14. The method according to one of the claims 9 to 13, comprising the following additional steps:
opening the pump bypass valve and/or the recuperator bypass valve prior to, during or a predetermined third period of time subsequent to the application of heat to the evaporator; and
closing the pump bypass valve and/or the recuperator bypass valve after, during or a predetermined fourth period of time prior to the start of the pump.

## Revendications

1. Dispositif à cycle thermodynamique, en particulier dispositif à cycle de Rankine organique, comprenant :
un fluide de travail ;
un évaporateur (2) pour évaporer et éventuellement surchauffer en outre le fluide de travail ;
une machine à expansion (3) pour générer de l'énergie mécanique lors de l'expansion du fluide de travail évaporé ;
un condenseur (4) pour condenser et éventuellement sous-refroidir en outre le fluide de travail, en particulier le fluide de travail expansé dans la machine à expansion ; et
une pompe (1) pour pomper le fluide de travail condensé vers l'évaporateur pendant le fonctionnement du dispositif de traitement à cycle thermodynamique ;
l'évaporateur (2) étant situé à un niveau inférieur à celui du condenseur (4) de sorte qu'avant le démarrage de la pompe (1), le fluide de travail condensé peut s'écouler du condenseur (4) par gravité vers l'évaporateur (2) et le fluide de travail peut circuler dans un circuit fermé via l'évaporateur (2) et le condenseur (4), moyennant quoi au moins une hauteur d'écoulement minimale prédéterminée du fluide de travail liquide peut être fournie à la pompe (1) ;
**caractérisé en ce que**
le dispositif à cycle thermodynamique est en outre configuré pour fournir la hauteur d'écoulement minimale prédéterminée du fluide de travail liquide à la pompe (1) au moyen de :
une réduction d'une pression dans le condenseur (4) par refroidissement du condenseur (4), et ensuite
une augmentation de la pression dans le condenseur (4) par (i) abaissement d'une vitesse de rotation d'un ventilateur du condenseur (4) et/ou par (ii) abaissement d'un débit massique d'eau de refroidissement ou d'un débit massique d'air à travers le condenseur (4) et/ou par (iii) augmentation de la température du débit massique d'eau de refroidissement ou du débit massique d'air à travers le condenseur (4).

2. Dispositif à cycle thermodynamique selon la revendication 1, le circuit fermé entre le condenseur et l'évaporateur comprenant également la pompe et/ou le circuit fermé entre l'évaporateur et le condenseur comprenant également la machine à expansion.

3. Dispositif à cycle thermodynamique selon l'une quelconque des revendications 1 à 2, la pompe étant située à une hauteur inférieure à celle de l'évaporateur.

4. Dispositif à cycle thermodynamique selon l'une quelconque des revendications 1 à 3, comprenant en outre une soupape de dérivation (5) pour contourner la machine à expansion dans le cycle.

5. Dispositif à cycle thermodynamique selon l'une quelconque des revendications 1 à 4, comprenant en outre un récipient d'alimentation (6) pour collecter le fluide de travail condensé, le récipient d'alimentation étant disposé dans le circuit fermé entre le condenseur et l'évaporateur, en particulier entre le condenseur et la pompe.

6. Dispositif à cycle thermodynamique selon l'une quelconque des revendications 1 à 5, comprenant en outre : au moins un capteur pour mesurer la hauteur d'écoulement du fluide de travail en amont de la pompe, en particulier un capteur (7, P) pour mesurer la pression du fluide de travail et/ou un capteur (7, T) pour mesurer la température du fluide de travail.

7. Dispositif à cycle thermodynamique selon l'une quelconque des revendications 1 à 6, comprenant en outre une soupape de dérivation (8) pour contourner la pompe dans le cycle.

8. Dispositif à cycle thermodynamique selon l'une quelconque des revendications 1 à 7, comprenant en outre :
un récupérateur pour transférer l'énergie thermique du fluide de travail détendu au fluide de travail pompé entre la pompe et l'évaporateur en fonctionnement du dispositif à cycle thermodynamique, le récupérateur étant disposé entre la machine à expansion
et le condenseur ; et
une soupape de dérivation pour contourner le récupérateur dans le circuit, en combinaison avec la revendication 7, la soupape de dérivation pour contourner le récupérateur étant prévue en particulier aussi en tant que soupape de dérivation pour contourner la pompe.

9. Procédé de démarrage d'un dispositif à cycle thermodynamique selon l'une quelconque des revendications 1 à 8, le procédé comprenant les étapes consistant à :
apporter de la chaleur à l'évaporateur et faire évaporer le fluide de travail dans l'évaporateur avec la pompe non démarrée, éventuellement surchauffer en outre le fluide de travail dans l'évaporateur, de sorte que le fluide de travail s'écoule vers le condenseur ;
condenser le fluide de travail dans le condenseur, la pompe n'étant pas démarrée ; et
démarrer la pompe lorsqu'une hauteur d'écoulement « Net Positive Suction Head » prédéterminée du fluide de travail sur la pompe est atteinte ou dépassée.

10. Procédé selon la revendication 9, le démarrage de la pompe ayant lieu après avoir atteint ou dépassé une hauteur d'écoulement mesurée ou après un temps prédéterminé après le début de l'apport de chaleur à l'évaporateur.

11. Procédé selon la revendication 9 ou 10, comprenant les étapes supplémentaires de :
régler la température de condensation à une première valeur de température ; et
régler la température de condensation à une deuxième valeur de température après que le fluide de travail condensé avec la première valeur de température a atteint la pompe ;
la deuxième valeur de température étant supérieure à la première valeur de température.

12. Procédé selon la revendication 11, le réglage de la température de condensation à une deuxième valeur de température étant effectué en abaissant la vitesse de rotation d'un ventilateur de condenseur et/ou en abaissant un débit massique d'eau de refroidissement ou le débit massique d'air et/ou en élevant la température du débit massique d'eau de refroidissement ou du débit massique d'air à travers le condenseur.

13. Procédé selon l'une quelconque des revendications 9 à 12, comprenant les étapes supplémentaires de :
ouvrir la soupape de dérivation de la machine à expansion avant ou en même temps que l'apport de chaleur à l'évaporateur ou ouvrir la soupape de dérivation de la machine à expansion un premier temps prédéterminé après l'apport de chaleur à l'évaporateur ou après avoir atteint une première pression prédéterminée à la machine à expansion ; et
fermer la vanne de dérivation de la machine à expansion après ou en même temps que le démarrage de la pompe ou fermeture de la vanne de dérivation de la machine à expansion un deuxième temps prédéterminé avant le démarrage de la pompe ou après avoir atteint une deuxième pression prédéterminée à la machine à expansion.

14. Procédé selon l'une quelconque des revendications 9 à 13, comprenant les étapes supplémentaires de :
ouvrir la soupape de dérivation de pompe et/ou la soupape de dérivation de récupérateur avant, pendant ou un troisième temps prédéterminé après avoir apporté de la chaleur à l'évaporateur ; et
fermer la soupape de dérivation de pompe et/ou la soupape de dérivation de récupérateur après, pendant ou un quatrième temps prédéterminé avant le démarrage de la pompe.
